# EUROPÄISCHE PATENTSCHRIFT

(11) **EP 3 677 741 B1**
(45) Veröffentlichungstag und Bekanntmachung des Hinweises auf die Patenterteilung: **21.07.2021**
(21) Anmeldenummer: 19150483.6
(22) Anmeldetag: 07.01.2019
(51) Int. Cl.: E05B 47/06, E05B 47/00

(54) **SCHLIESSZYLINDER**
LOCKING CYLINDER
CYLINDRE DE FERMETURE

(43) Veröffentlichungstag der Anmeldung: 08.07.2020
(73) Patentinhaber: ASSA ABLOY (Schweiz) AG, 8805 Richterswil (CH)
(72) Erfinder: EBNÖTHER, Andreas, 8855 Wangen SZ (CH); SPRENGER, Detlef, 8854 Siebnen (CH)
(74) Vertreter: Frischknecht, Harry Ralph

(56) Entgegenhaltungen:
- EP-A1- 1 736 620
- WO-A1-01/21913
- US-A1- 2017 298 654
- US-B1- 9 394 723

## Beschreibung

### TECHNISCHES GEBIET

Die vorliegende Erfindung betrifft einen Schliesszylinder mit einer Sperrvorrichtung nach dem Oberbegriff von Anspruch 1.

### STAND DER TECHNIK

Schliesszylinder, die Sperrvorrichtungen mit mechanischen Zuhaltungen und zusätzlichen elektrischen bzw. elektronischen Zuhaltungen zur zusätzlichen Sperrung des Rotors aufweisen, sind aus dem Stand der Technik bekannt. Beispielsweise offenbart die WO 01/21913 eine Sperreinrichtung für ein Zylinderschloss mit einem elektrisch angetriebenen Sperrelement, welches in den Rotor ein- und ausgerückt werden kann. Bei berechtigtem Schlüssel wird das Sperrelement ausgerückt und der Rotor kann verschwenkt werden.

Grundsätzlich ergeht der aus den aus dem Stand der Technik bekannten Sperrvorrichtungen der Nachteil, dass bei einer Fehlfunktion des Motors die Lage des Sperrelementes unbekannt ist.

### DARSTELLUNG DER ERFINDUNG

Ausgehend von diesem Stand der Technik liegt der Erfindung eine Aufgabe zugrunde, einen Schliesszylinder anzugeben, der die Nachteile des Standes der Technik überwindet. Insbesondere ist es eine Aufgabe der vorliegenden Erfindung, einen Schliesszylinder anzugeben, welcher betriebssicher gesteuert werden kann.

Diese Aufgabe löst der Gegenstand von Anspruch 1. Demgemäss umfasst ein Schliesszylinder einen Stator; einen im Stator um eine erste Drehachse drehbar gelagerten Rotor; und eine im Stator gelagerte Sperrvorrichtung. Die Sperrvorrichtung umfasst einen Sperrbolzen, einen mit dem Sperrbolzen zusammenwirkenden Mitnehmer und eine über den Mitnehmer auf den Sperrbolzen wirkende Antriebsvorrichtung. Der Sperrbolzen ist durch die Antriebsvorrichtung entlang einer Sperrrichtung in eine Sperrlage, in welcher eine Drehung des Rotors um die erste Drehachse verhindert ist, und entlang einer zur Sperrrichtung entgegengesetzten Freigaberichtung in eine Freigabelage, in welcher eine Drehung des Rotors um die erste Drehachse möglich ist, verschiebbar. Weiter weist der Schliesszylinder mindestens eine Sensoreinheit zur Erfassung der Lage des Sperrbolzens auf.

Durch die mindestens eine Sensoreinheit wird die Lage des Sperrbolzens erfasst. Hierdurch kann die Antriebsvorrichtung entsprechend angesteuert werden, wodurch Fehlfunktionen vermieden werden.

Mit anderen Worten umfasst der Schliesszylinder eine elektrisch angetriebene Sperrvorrichtung mit einem Sperrbolzen, welcher den Rotor sperren bzw. bei Vorweisen eines berechtigten Schlüssels freigeben kann.

Durch den Sensor ist ein die Position des Sperrbolzens darstellendes Steuerungssignal an eine Steuerung bzw. an die Antriebsvorrichtung abgebbar. Das Steuersignal umfasst die Information über die Lage des Sperrbolzens. Vorzugsweise steht der Sensor über eine drahtgebundene oder drahtlose Kommunikationsverbindung mit einer Steuerung bzw. der Antriebsvorrichtung in Verbindung. Das Steuersignal kann auch an ein Schliesssystem oder an ein Gebäudeleitsystem übermittelt werden.

Unter der Ausdrucksweise "Stator" wird im vorliegenden Fall vorzugsweise das Gehäuse verstanden, in welchem der "Rotor" drehbar gelagert ist. Typischerweise weist der Stator eine Hauptbohrung auf, in welcher der Rotor liegt. Der Rotor kann direkt oder indirekt über einen Einsatz in der Hauptbohrung gelagert sein. Weiter ist eine in die Hauptbohrung mündende Nebenbohrung vorgesehen, in welcher der Sperrbolzen bewegbar gelagert ist. Die Nebenbohrung kann im Stator angeordnet sein oder durch einen Einsatz bereitgestellt werden.

Vorzugsweise ist die mindestens eine Sensoreinheit derart angeordnet, dass erfassbar ist, ob sich der Sperrbolzen in der Freigabelage oder in der Sperrlage befindet.

In einer ersten Variante ist die mindestens eine Sensoreinheit derart angeordnet, dass Zwischenlagen des Sperrbolzens zwischen der Freigabelage und der Sperrlage nicht erfassbar sind. Das heisst, es wird lediglich erfasst, ob sich der Sperrbolzen in der Freigabelage oder der Sperrlage befindet. Bei dieser Weiterbildung handelt es sich um eine sehr einfache Anordnung, weil nur die beiden Endlagen überwacht werden.

In einer zweiten Variante ist die mindestens eine Sensoreinheit derart angeordnet, dass Zwischenlagen des Sperrbolzens zwischen der Freigabelage und der Sperrlage erfassbar sind. Diese Variante ist komplexer als die erste Variante, hat aber den Vorteil, dass sämtliche Lagen des Sperrbolzens zu jeder Zeit feststellbar sind.

Die Sensoreinheit weist mindestens ein aktives Sensorteil und mindestens ein passives Sensorteil auf. Das aktive Sensorteil weist einen Erfassungsbereich auf und das passive Sensorteil ist vom aktiven Sensorteil erfassbar, wenn das passive Sensorteil im Erfassungsbereich des aktiven Sensorteils liegt. Durch das aktive Sensorteil ist ein Sensorsignal an eine Steuerung und/oder an die Antriebsvorrichtung abgebbar.

Unter einem "aktiven Sensorteil" wird ein Sensorteil verstanden, welches elektronische Komponenten aufweist, die aktiv die Lage des passiven Sensorteils überwachen. Typischerweise werden derartige Komponenten mit einer Kommunikationsverbindung verschaltet und/oder mit elektrischer Energie versorgt. Unter einem "passiven Sensorteil" wird ein Sensorteil verstanden, welches typischerweise keine elektronischen Komponenten aufweist, sondern lediglich der Erfassung durch das aktive Sensorteil dient.
Bezüglich der Zahl der aktiven Sensorteil und der Zahl der passiven Sensorteile sind verschiedene Konfigurationen möglich:
- Die Zahl der aktiven Sensorteile kann gleich der Zahl der passiven Sensorteile sein.
- Die Zahl der aktiven Sensorteile kann grösser oder kleiner der Zahl der passiven Sensorteile sein.
In einer bevorzugten Ausführungsform sind zwei aktive Sensorteile und ein passives Sensorteil vorhanden, wobei das passive Sensorteil in die Erfassungsbereiche der jeweiligen aktiven Sensorteile bewegbar ist. In einer alternativen Ausführungsform sind zwei passive Sensorteile und ein aktives Sensorteil vorhanden.

In einer ersten Ausführungsform ist das mindestens eine aktive Sensorteil am Stator angeordnet und das mindestens eine passive Sensorteil ist am Sperrbolzen angeordnet bzw. wird durch den Sperrbolzen bereitgestellt. Diese Anordnung hat den Vorteil,
- dass das aktive Sensorteil mit einer drahtgebundenen Kommunikationsverbindung sehr einfach ausgeführt werden kann, weil das aktive Sensorteil an sich nicht bewegbaren Elementen angeordnet werden kann; und
- dass das passive Sensorteil, welches keine Verdrahtung benötigt, am beweglichen Sperrbolzen liegt.

In einer ersten Variante steht das mindestens eine passive Sensorteil fest mit dem Sperrbolzen in Verbindung. Es handelt sich beim passiven Sensorteil in dieser Variante um ein vom Sperrbolzen separates Teil, welches mit dem Sperrbolzen verbindbar ist. Besonders bevorzugt handelt es sich bei der Verbindung zwischen dem mindestens einen passiven Sensorteil mit dem Sperrbolzen um eine formschlüssige und/oder stoffschlüssige und/oder kraftschlüssige Verbindung. Besonders bevorzugt ist das passive Sensorteil in eine Bohrung am Sperrbolzen eingepresst.

Die Ausbildung des passiven Sensorteils als separates Element vom Sperrbolzen weist den Vorteil auf, dass das passive Sensorteil bezüglich seiner Eigenschaften als gut passend zum aktiven Sensorteil ausgebildet werden kann und dass der Sperrbolzen bezüglich seiner Eigenschaften als Sperrelement ausgebildet werden kann. Das heisst, dass unterschiedliche Materialien einsetzbar sind, welche sich nicht notwendigerweise für die beiden Funktionen "gut erfassbar" und "Sperrwirkung" eignen müssen.

In einer zweiten Variante wird das passive Sensorteil durch den Sperrbolzen bereitgestellt. Das mindestens eine passive Sensorteil bildet einen integralen Bestandteil des Sperrbolzens. Das heisst, dass der Sperrbolzen das passive Sensorteil bereitstellt. Diese Ausbildung hat den Vorteil, dass die Herstellung einfacher wird, weil nicht zwei Elemente miteinander zusammengefügt werden müssen.

Erfindungsgemäß ist genau ein einziges der besagten passiven Sensorteile am Sperrbolzen angeordnet und es sind mindestens zwei, insbesondere genau zwei, beabstandet zueinander liegende aktive Sensorteile am Stator angeordnet. Das besagte passive Sensorteil liegt in der Freigabelage im Erfassungsbereich eines der beiden aktiven Sensorteile und das besagte passive Sensorteil liegt in Sperrlage im Erfassungsbereich des anderen der beiden aktiven Sensorteile.

Die beiden aktiven Sensorteile liegen in Bewegungsrichtung des Sperrbolzens beabstandet hintereinander. Die beiden aktiven Sensorteile sind dabei derart angeordnet, dass sich deren Erfassungsbereiche nicht überschneiden. Hierdurch kann eine determinierte Erfassung des passiven Sensorteils erfolgen.

In allen hierin beschriebenen Ausführungsformen können verschiedene Arten von Sensoren eingesetzt werden. Vorzugsweist umfasst die Sensoreinheit einen Sensor ausgewühlt aus der Gruppe von:
- Hall-Sensoren und/oder
- optischen Sensoren und/oder
- kapazitive Sensoren und/oder
- induktive Sensor
Beim Einsatz eines Hallsensors ist das passive Sensorteil ein Magnet und das aktive Sensorteil ist der eigentliche Sensor. Der Magnet ist gemäss der oben beschriebenen Ausführungsform am Sperrbolzen angeordnet und das aktive Sensorteil liegt am Stator. Gemäss der oben beschrieben Variante mit den zwei aktiven Sensorteilen, sind zwei aktive Sensorteile in der Form eines Hallsensors vorhanden, aber nur ein Magneten am Sperrbolzen.
Bei einem optischen Sensor ist es denkbar, dass das passive Sensorteil eine farbliche oder aufgeraute Oberfläche am Sperrbolzen ist, welche durch ein aktives Sensorteil erfasst werden kann. Gemäss der oben beschrieben Variante mit den zwei aktiven Sensorteilen, sind zwei aktive Sensorteile in der Form des optischen Sensors vorhanden, aber nur eine farbliche oder aufgeraute Oberfläche am Sperrbolzen.

Vorzugsweise ist die Antriebsvorrichtung ein Elektromotor, welcher basierend auf den durch die Sensoreinheit bereitgestellten Sensordaten steuerbar ist. Je nach Lage des Sperrbolzens kann der Motor entsprechend angesteuert werden, so dass der Sperrbolzen von der einen Lage in die andere Lage bewegbar wird.

Vorzugsweise umfasst der Schliesszylinder weiterhin ein Leseelement, mit welchem Informationen von einem mit dem Schliesszylinder zusammenwirkenden Schlüssel abfragbar sind, wobei die Antriebsvorrichtung bei berechtigtem Schlüssel von der Sperrlage in die Freigabelage bewegbar ist.

Der Schlüssel kann ein mechatronischer Schlüssel sein. Besonders bevorzugt ein mechatronischer Schlüssel, welcher mit Zuhaltungen zwischen dem Stator und dem Rotor zusammenwirkt. Der Schlüssel kann aber auch ein elektronischer Schlüssel sein, welcher mit elektronischen Schliesskomponenten zusammenarbeitet.

Vorzugsweise weist der Sperrbolzen aussenseitig eine schraubenlinienförmige Nut auf, in welche Nut ein am Stator gelagerter Stift eingreift, wobei eine Drehung des Sperrbolzen um seine Mittelachse aufgrund des Eingriffs zwischen dem feststehendem Stift und der besagten Nut in eine Längsbewegung des Sperrbolzen umgesetzt wird.

Vorzugsweise sind Sperrbolzen und die Antriebsvorrichtung in einer gemeinsamen Bohrung am Stator gelagert sind. Diese Bohrung kann auch als Nebenbohrung bezeichnet werden. Alternativerweise können der Sperrbolzen und die Antriebsvorrichtung in einer gemeinsamen Bohrung in einem Einsatz gelagert sind, welcher mit dem Stator verbindbar ist, angeordnet sein. Bei beiden Varianten ist die Sensoreinheit derart angeordnet, dass der Erfassungsbereich des Sensors durch einen Durchbruch, der in einer die Bohrung umgebende Wandung liegt, in die besagte Bohrung wirkt.

Der Mitnehmer greift vorzugsweise in eine Öffnung am Sperrbolzen ein, wobei der Eingriff bzw. die Verbindung zwischen dem Mitnehmer und der Öffnung derart ausgebildet ist, dass eine Drehung des Mitnehmers auf den Sperrbolzen übertragbar ist und dass eine Längsverschiebung in Richtung der Mittelachse des Mitnehmers zugelassen wird.

Optionalerweise umfasst die Sperrvorrichtung weiter mindestens ein Sicherungselement, welches derart ausgebildet ist, dass eine Verschiebung des Sperrbolzens aus der Sperrlage in die Freigabelage bei nicht betätigter Antriebsvorrichtung verhinderbar ist. Mit anderen Worten umfasst der Schliesszylinder eine elektrisch angetriebene Sperrvorrichtung mit einem Sperrbolzen, welcher den Rotor sperren bzw. freigeben kann. Befindet sich der Sperrbolzen in der Sperrlage, so gewährleistet das Sicherungselement der Sperrvorrichtung, dass der Sperrbolzen in dieser Sperrlage verbleibt. Dadurch wird die Sicherheit des Schliesszylinders erhöht.

Weitere Ausführungsformen sind in den abhängigen Ansprüchen angegeben.

### KURZE BESCHREIBUNG DER ZEICHNUNGEN

Bevorzugte Ausführungsformen der Erfindung werden im Folgenden anhand der Zeichnungen beschrieben, die lediglich zur Erläuterung dienen und nicht einschränkend auszulegen sind. In den Zeichnungen zeigen:
- Fig.1: eine teilweise geschnittene Ansicht eines erfindungsgemässen Schliesszylinders mit einem den Rotor sperrenden Sperrelement und einer Sensoreinheit gemäss einer bevorzugten Ausführungsform, wobei sich das Sperrelement in Sperrlage befindet;
- Fig. 2: die Ansicht nach Figur 1, wobei sich das Sperrelement in Freigabelage befindet;
- Fig. 3: eine schematische Explosionsansicht des Sperrelementes und der Sensoreinheit nach den vorhergehenden Figuren;
- Fig. 4: eine teilweise geschnitten dargestellte Funktionsansicht mit dem Sperrbolzen in Sperrlage; und
- Fig. 5: eine teilweise geschnitten dargestellte Funktionsansicht mit dem Sperrbolzen in Freigabelage.

### BESCHREIBUNG BEVORZUGTER AUSFÜHRUNGSFORMEN

In der Figur 1 wird ein Schliesszylinder 1 gemäss einer bevorzugten Ausführungsform der vorliegenden Erfindung gezeigt. Der Schliesszylinder 1 umfasst einen Stator 2, einen im Stator 2 um eine erste Drehachse D1 drehbar gelagerten Rotor 3 und eine im Stator 2 gelagerte Sperrvorrichtung 4. Der Stator 2 weist hier eine Hauptbohrung 17 auf, in welcher der Rotor 3 drehbar gelagert ist. Der Rotor 3 kann mit einem berechtigten Schlüssel 11 entsprechend verdreht werden, wodurch mit einem Mitnehmer 27 auf ein Schlossriegel einwirkbar ist. In der gezeigten Ausführungsform umfasst der Rotor 3 einen Schlüsselkanal zur Aufnahme eines Schlüsselschaftes von einem mechatronischen Schlüssel 11. Es ist dabei auch möglich, dass anstelle des in der Figur 1 gezeigten mechatronischen Schlüssels das ein Digitalschlüssel vorhanden ist, wobei dann der Rotor 3 dann über einen Knauf betätigt wird.

Die Sperrvorrichtung 4 umfasst einen Sperrbolzen 5, einen mit dem Sperrbolzen 5 zusammenwirkenden Mitnehmer 6 und eine über den Mitnehmer 6 auf den Sperrbolzen 5 wirkende Antriebsvorrichtung 7. Der Sperrbolzen 5 und die Antriebsvorrichtung 7 sind hier in einer Nebenbohrung 14 gelagert, welche in die Hauptbohrung 17 mündet. Die Nebenbohrung 14 ist hier im Wesentlichen rechtwinklig zur Hauptbohrung 17 orientiert. Die Nebenbohrung kann integralen Teil des Stators 2 sein. Alternativerweise kann die Nebenbohrung auch durch einen Einsatz 21, so wie in den Figuren gezeigt, bereitgestellt werden. Der Einsatz 21 hat den Vorteil, dass die Sperrvorrichtung als Gesamtmodul eingesetzt werden kann.

Der Sperrbolzen 5 ist durch die Antriebsvorrichtung 7 entlang einer Sperrrichtung in eine Sperrlage, in welche eine Drehung des Rotors 3 um die erste Drehachse D1 verhindert ist und entlang einer zur Sperrrichtung 1 entgegengesetzten Freigaberichtung F in eine Freigabelage, in welcher eine Drehung des Rotors 3 um die erste Drehachse D1 möglich ist, verschiebbar. In der Figur 1 wird der Sperrbolzen 5 in seiner Sperrlage gezeigt. Hier greift der Sperrbolzen 5 in eine aussenseitig am Rotor 3 liegende Sperröffnung 19 ein und blockiert so die Drehung des Rotors 3 im Stator 2. In der Figur 2 liegt der Sperrbolzen 5 in der Freigabelage. Der Sperrbolzen 5 greift nicht mehr in die Sperröffnung 19 ein und der Rotor 3 kann im Stator 2 entsprechend verschwenkt werden.

Weiter umfasst der Schliesszylinder 1 mindestens eine Sensoreinheit 8. Die Sensoreinheit 8 dient zur Erfassung der Lage des Sperrbolzens 5. Das heisst, mit der Sensoreinheit 8 kann bestimmt werden, ob der Sperrbolzen 5 in der Sperrlage oder in der Freigabelage liegt.

In der gezeigten Ausführungsform umfasst die Sensoreinheit 8 zwei aktive Sensorteile 9 und ein passives Sensorteil 10. Die aktiven Sensorteile 9 können beispielweise Hallsensoren sein und das passive Sensorteil 10 kann ein Magnet sein. Andere Arten von Sensoren können auch eingesetzt werden. Die beiden aktiven Sensorteile 9 sind übereinander entlang der Nebenbohrung 14 angeordnet. Das passive Sensorteil 10 ist am Sperrbolzen 5 angeordnet. Jedes der aktiven Sensorteile 9 weist einen Erfassungsbereich E auf, wobei das passive Sensorteil 10 vom aktiven Sensorteil 9 erfassbar ist, wenn das passive Sensorteil 10 im Erfassungsbereich E des aktiven Sensorteils 9 liegt. Sobald das passive Sensorteil 10 im Erfassungsbereich E des aktiven Sensorteils 9 liegt, wird durch das aktive Sensorteil 9 ein Sensorsignal an eine Steuerung und/oder an die Antriebsvorrichtung 7 abgegeben. Anhand von diesem Steuersignal kann die Antriebsvorrichtung 7 entsprechend gesteuert werden.

Die aktiven Sensorteile 9 weisen weiter eine Kommunikationsverbindung 16 auf. Die Kommunikationsverbindung 16 wird hier durch drahtgebundene Kabel dargestellt. Über diese Kommunikationsverbindung 16 kann das Sensorsignal entsprechend übermittelt werden.

Weiter umfasst der Schliesszylinder 1 ein Leseelement. Mit dem Leseelement sind Informationen von einem Identifikationschip 28 auf dem Schlüssel 11 bezüglich der Berechtigung von einem mit dem Schliesszylinder 1 zusammenwirkenden Schlüssel 11 abfragbar. Die Antriebsvorrichtung 7 ist dann bei berechtigten Schlüssel 11 aktivierbar, so dass der Sperrbolzen 5 von der Sperrlage in die Freigabelage bewegbar. Das Leseelement kann unterschiedlich ausgebildet sein und es kann insbesondere mit einem mechatronischen Schlüssel 11, so wie in den Figuren gezeigt, zusammenwirken. Das Leseelement kann in einer anderen Ausführungsform auch mit einem elektronischen Schlüssel, wie beispielsweise mit einer Schlüsselkarte, zusammenwirken. In der gezeigten Ausführungsform ist das Leseelement im Schliesszylinder 1 angeordnet und steht über eine weitere Kommunikationsverbindung 18 mit der Antriebsvorrichtung 7 oder mit einer Steuerung in Verbindung. Die Kommunikationsverbindung 18 ist hier eine drahtgebundene Kommunikationsverbindung. Die Kommunikationsverbindung 18 kann aber auch als Funkstrecke ausgebildet sein.

In der gezeigten Ausführungsform befindet sich die Sperrvorrichtung im Wesentlichen im Stulpbereich 20 des Stators 2. Dabei kann der Raum optimal ausgenützt werden. Der Sperrbolzen 5, der Mitnehmer 6 und die Antriebsvorrichtung 7 sowie die Sensoreinheit 8 sind hier Teil eines Einsatzes 21, welche in einen Aufnahmeraum 22 im Stulpbereich 20 eingesetzt werden können. Der Einsatz 21 weist hier die besagte Nebenbohrung 14 auf, in welcher der Sperrbolzen 5 und die Antriebsvorrichtung 7 gelagert ist. Der Einsatz 21 wird dabei mit einem mechanischen Sicherungsmittel 23, hier in der Form einer Schraube, zum Stator 2 gesichert.

In anderen Ausführungsformen ist es auch denkbar, dass die entsprechenden Elemente direkt im Stator 2 liegen. Die Nebenbohrung 14 ist dann vorzugsweise direkt am Stator 2, insbesondere im Stulpbereich 20 angeordnet.

Anhand der Figuren 3 bis 5 werden nun weitere Merkmale der vorliegenden Erfindung genauer erläutert.

Die Figur 3 zeigt eine Explosionsdarstellung, wobei der Sperrbolzen 5, der Mitnehmer 6 und die Antriebsvorrichtung 7 sowie die Sensoreinheit 8 getrennt vom Einsatz 21 beziehungsweise vom Stator 2 dargestellt sind.

Die Antriebsvorrichtung 7 weist in der gezeigten Ausfuhrungsform vorzugsweise die Gestalt eines Elektromotors auf. Auf der Abtriebswelle 24 des Elektromotors ist der Mitnehmer 6 drehfest angeordnet. Der Mitnehmer 6 greift in eine Öffnung 15 am Sperrbolzen 5 ein. Die Verbindung zwischen Mitnehmer 6 und der Öffnung 15 ist dabei derart ausgebildet, dass eine Drehung des Mitnehmers 6 auf den Sperrbolzen 5 übertragbar ist und dass eine Längsverschiebung zwischen Mitnehmer 6 und Sperrbolzen 5 in Richtung der Mittelachse des Mitnehmers 5 beziehungsweise der Abtriebswelle 24 zugelassen wird.

Der Sperrbolzen 5 weist aussenseitig eine schraubenlinienförmige Nut 11 auf. In die Nut 11 greift in einen am Stator 2 beziehungsweise am Einsatz 21 gelagerten Stift ein. Bei einer Drehung des Sperrbolzens 5 um seine Mittelachse, welche als zweite Drehachse D2 bezeichnet werden kann, wird die Drehung aufgrund des Eingriffs zwischen dem feststehenden Stift 13 und der besagten Nut 12 in eine Längsbewegung des Sperrbolzens umgesetzt.

Die Nut 12 erstreckt sich in eine Mantelfläche 25 des Sperrbolzens hinein. In die gleiche Mantelfläche 25 erstreckt sich hier auch eine Bohrung 26, in welche das passive Sensorteil 10 eingesetzt ist. Das passive Sensorteil 10 ist hier als separates Element bezüglich des Sperrbolzens 5 ausgebildet und wird mit diesem verbunden. Das passive Sensorteil 10 kann aber auch einen integralen Bestandteil des Sperrbolzens bilden.

Die beiden aktiven Sensorteile 9 sind hier übereinander angeordnet. Dabei ist der Erfassungsbereich E in die Nebenbohrung 14 gerichtet. Die beiden aktiven Sensorteile 9 sind derart angeordnet, dass sich die Erfassungsbereiche E der beiden Sensorteile nicht überschneiden, sodass es nicht zu Fehlerfassungen des passiven Sensorteils 10 kommt. In der Figur 4 wird der Sperrbolzen 5 in der Sperrlage gezeigt. Dabei liegt das passive Sensorteil 10 im Erfassungsbereich E des aktiven Sensorteils 9, welches oben angeordnet ist. In der Figur 5 wird der Sperrbolzen 5 in der Freigabelage gezeigt. Dabei befindet sich das passive Sensorteil 10 im Erfassungsbereich des unteren aktiven Sensorteils 9.

Die Sensorteile 9, 10 sind in der gezeigten Ausfuhrungsform derart angeordnet, dass im Wesentlichen die Endlagen, das heisst die Freigabelage und die Sperrlage des Sperrbolzens 5 erfassbar sind. Das heisst, es wird im Wesentlichen ein diskretes Signal ausgegeben, wenn sich der Sperrbolzen 5 in der entsprechenden Lage befindet. In anderen Konfigurationen ist es auch denkbar, dass die Sensoreinheit 8 derart angeordnet ist, dass auch Zwischenlagen des Sperrbolzens 5 zwischen der Freigabelage und der Sperrlage entsprechend erfassbar sind.

Die Wandung 29, welche die Bohrung 14 umgibt, weist hier einen Durchbruch 30 auf, durch welchen die Erfassungsbereiche der aktiven Sensorteile 9 in den Innenraum der Bohrung 14 gerichtet werden können.

**BEZUGSZEICHENLISTE**

| | | | |
|---|---|---|---|
| 1 | Schliesszylinder | 29 | Wandung |
| 2 | Stator | 30 | Durchbruch |
| 3 | Rotor | D1 | erste Drehachse |
| 4 | Sperrvorrichtung | D2 | zweite Drehachse |
| 5 | Sperrbolzen | E | Erfassungsbereich |
| 6 | Mitnehmer | F | Freigaberichtung |
| 7 | Antriebsvorrichtung | S | Sperrrichtung |
| 8 | Sensoreinheit | | |
| 9 | aktives Sensorteil | | |
| 10 | passives Sensorteil | | |
| 11 | Schlüssel | | |
| 12 | Nut | | |
| 13 | Stift | | |
| 14 | Bohrung, Nebenbohrung | | |
| 15 | Öffnung | | |
| 16 | Kommunikationsverbindung | | |
| 17 | Hauptbohrung | | |
| 18 | Kommunikationsverbindung | | |
| 19 | Sperröffnung | | |
| 20 | Stulpbereich | | |
| 21 | Einsatz | | |
| 22 | Aufnahmeraum | | |
| 23 | Sicherungsmittel | | |
| 24 | Abtriebswelle | | |
| 25 | Mantelfläche | | |
| 26 | Bohrung | | |
| 27 | Mitnehmer | | |
| 28 | Identifikationschip | | |

## Patentansprüche

1. Schliesszylinder (1) umfassend:
einen Stator (2);
einen im Stator (2) um eine erste Drehachse (D1) drehbar gelagerten Rotor (3); und
eine im Stator (2) gelagerte Sperrvorrichtung (4);
wobei die Sperrvorrichtung (4) einen Sperrbolzen (5), einen mit dem Sperrbolzen (5) zusammenwirkenden Mitnehmer (6) und eine über den Mitnehmer (6) auf den Sperrbolzen (5) wirkende Antriebsvorrichtung (7) umfasst, und
wobei der Sperrbolzen (5) durch die Antriebsvorrichtung (7) entlang einer Sperrrichtung (S) in eine Sperrlage, in welcher eine Drehung des Rotors (3) um die erste Drehachse (D1) verhindert ist, und entlang einer zur Sperrrichtung (S) entgegengesetzten Freigaberichtung (F) in eine Freigabelage, in welcher eine Drehung des Rotors (3) um die erste Drehachse (D1) möglich ist, verschiebbar ist,
wobei der Schliesszylinder (1) weiter mindestens eine Sensoreinheit (8) zur Erfassung der Lage des Sperrbolzens (5) aufweist, **dadurch gekennzeichnet,**
**dass** die Sensoreinheit (8) mindestens ein aktives Sensorteil (9) und mindestens ein passives Sensorteil (10) aufweist, wobei das aktive Sensorteil (9) einen Erfassungsbereich (E) aufweist und wobei das passive Sensorteil (10) vom aktiven Sensorteil (9) erfassbar ist, wenn das passive Sensorteil (10) im Erfassungsbereich (E) des aktiven Sensorteils (9) liegt, und wobei durch das aktive Sensorteil (9) ein Sensorsignal an eine Steuerung und/oder an die Antriebsvorrichtung (7) abgebbar ist und
**dass** genau ein einziges der besagten passiven Sensorteile (10) am Sperrbolzen (5) angeordnet ist und dass mindestens zwei, insbesondere genau zwei, beabstandet zueinander liegende aktive Sensorteile (9) am Stator (2) angeordnet sind, wobei das besagte passive Sensorteil (10) in der Freigabelage im Erfassungsbereich (E) eines der beiden aktiven Sensorteile (9) liegt und wobei das besagte passive Sensorteil (10) in Sperrlage im Erfassungsbereich (E) des anderen der beiden aktiven Sensorteile (10) liegt.

2. Schliesszylinder (1) nach Anspruch 1, **dadurch gekennzeichnet, dass** die mindestens eine Sensoreinheit (8) derart angeordnet ist, dass erfassbar ist, ob sich der Sperrbolzen (5) in der Freigabelage oder in der Sperrlage befindet.

3. Schliesszylinder (1) nach Anspruch 2, **dadurch gekennzeichnet, dass** die mindestens eine Sensoreinheit (8) derart angeordnet ist, dass Zwischenlagen des Sperrbolzens (5) zwischen der Freigabelage und der Sperrlage nicht erfassbar sind; oder dass die mindestens eine Sensoreinheit (8) derart angeordnet ist, dass Zwischenlagen des Sperrbolzens (5) zwischen der Freigabelage und der Sperrlage erfassbar sind.

4. Schliesszylinder (1) nach einem der vorhergehenden Ansprüche, **dadurch gekennzeichnet, dass** das mindestens eine aktive Sensorteil (9) am Stator (2) angeordnet ist und dass das mindestens eine passive Sensorteil (10) am Sperrbolzen (5) angeordnet ist bzw. dass das mindestens eine passive Sensorteil (10) durch den Sperrbolzen (5) bereitgestellt wird.

5. Schliesszylinder (1) nach Anspruch 4, **dadurch gekennzeichnet, dass** das mindestens eine passive Sensorteil (10) fest mit dem Sperrbolzen (5) in Verbindung steht, insbesondere dass das mindestens eine passive Sensorteil (10) mit dem Sperrbolzen über eine formschlüssige und/oder stoffschlüssige und/oder kraftschlüssige Verbindung in Verbindung steht.

6. Schliesszylinder (1) nach Anspruch 4, **dadurch gekennzeichnet, dass** das mindestens eine passive Sensorteil (10) einen integralen Bestandteil des Sperrbolzens (5) bildet.

7. Schliesszylinder (1) nach einem der vorhergehenden Ansprüche, **dadurch gekennzeichnet, dass** die Sensoreinheit (8) ein Hall-Sensor umfasst; oder dass die Sensoreinheit (8) ein optischer Sensor umfasst; oder dass die Sensoreinheit (8) ein kapazitiver Sensor umfasst; oder dass die Sensoreinheit (8) ein induktiver Sensor umfasst.

8. Schliesszylinder (1) nach einem der vorhergehenden Ansprüche, **dadurch gekennzeichnet, dass** die Antriebsvorrichtung (7) ein Elektromotor ist, welcher basierend auf den durch die Sensoreinheit bereitgestellten Sensordaten steuerbar ist.

9. Schliesszylinder (1) nach einem der vorhergehenden Ansprüchen, **dadurch gekennzeichnet, dass** der Schliesszylinder (1) weiterhin ein Leseelement umfasst, mit welchem Informationen von einem mit dem Schliesszylinder (1) zusammenwirkenden Schlüssel (11) abfragbar sind, wobei die Antriebsvorrichtung (7) bei berechtigtem Schlüssel von der Sperrlage in die Freigabelage bewegbar ist.

10. Schliesszylinder (1) nach einem der vorhergehenden Ansprüche, **dadurch gekennzeichnet, dass** der Sperrbolzen (5) aussenseitig eine schraubenlinienförmige Nut (11) aufweist, in welche Nut (11) ein am Stator (2) gelagerter Stift (13) eingreift, wobei eine Drehung des Sperrbolzen (5) um eine zweite Drehachse (D2) aufgrund des Eingriffs zwischen dem feststehendem Stift (13) und der besagten Nut (12) in eine Längsbewegung des Sperrbolzen (5) umgesetzt wird.

11. Schliesszylinder (1) nach einem der vorhergehenden Ansprüche, **dadurch gekennzeichnet, dass** der Sperrbolzen (5) und die Antriebsvorrichtung (7) in einer gemeinsamen Bohrung (14) am Stator (2) gelagert sind; oder dass der Sperrbolzen (5) und die Antriebsvorrichtung (7) in einer gemeinsamen Bohrung (14) in einem Einsatz (21) gelagert sind, welcher mit dem Stator (2) verbindbar ist, angeordnet sind.

12. Schliesszylinder nach einem der vorhergehenden Ansprüche, **dadurch gekennzeichnet, dass** der Mitnehmer (6) in eine Öffnung (15) am Sperrbolzen (5) eingreift, wobei die Verbindung zwischen dem Mitnehmer (6) und der Öffnung (15) derart ausgebildet ist, dass eine Drehung des Mitnehmers (6) auf den Sperrbolzen (5) übertragbar ist und dass eine Längsverschiebung in Richtung der zweiten Drehachse (D2) des Mitnehmers (6) zugelassen wird.

## Claims

1. Lock cylinder (1) comprising:
a stator (2);
a rotor (3), which is mounted in the stator (2) such that it can be rotated about a first axis of rotation (D1); and
an arresting device (4), which is mounted in the stator (2);
wherein the arresting device (4) comprises an arresting pin (5), a driver (6), which interacts with the arresting pin (5), and a drive device (7), which acts on the arresting pin (5) via the driver (6), and
wherein the arresting pin (5) can be displaced by the drive device (7) along an arresting direction (S) into an arresting position, in which rotation of the rotor (3) about the first axis of rotation (D1) is prevented, and along a released direction (F), which is counter to the arresting direction (S), into a release position, in which rotation of the rotor (3) about the first axis of rotation (D1) is possible,
wherein the lock cylinder (1) also has at least one sensor unit (8) for sensing the position of the arresting pin (5), **characterized**
**in that** the sensor unit (8) has at least one active sensor part (9) and at least one passive sensor part (10), wherein the active sensor part (9) has a sensing region (E), and wherein the passive sensor part (10) can be sensed by the active sensor part (9) when the passive sensor part (10) is located in the sensing region (E) of the active sensor part (9), and wherein the active sensor part (9) can emit a sensor signal to a control means and/or to the drive device (7) and
**in that** precisely one single one of the said passive sensor parts (10) is arranged on the arresting pin (5), and in that at least two, in particular precisely two, spaced-apart active sensor parts (9) are arranged on the stator (2), wherein, in the release position, the said passive sensor part (10) is located in the sensing region (E) of one of the two active sensor parts (9), and wherein, in the arresting position, the said passive sensor part (10) is located in the sensing region (E) of the other one of the two active sensor parts (10).

2. Lock cylinder (1) according to Claim 1, **characterized in that** the at least one sensor unit (8) is arranged such that it is possible to sense whether the arresting pin (5) is located in the release position or in the arresting position.

3. Lock cylinder (1) according to Claim 2, **characterized in that** the at least one sensor unit (8) is arranged such that it is not possible to sense intermediate positions of the arresting pin (5) between the release position and the arresting position, or **in that** the at least one sensor unit (8) is arranged such that it is possible to sense intermediate positions of the arresting pin (5) between the release position and the arresting position.

4. Lock cylinder (1) according to one of the preceding claims, **characterized in that** the at least one active sensor part (9) is arranged on the stator (2), and **in that** the at least one passive sensor part (10) is arranged on the arresting pin (5), or in that the at least one passive sensor part (10) is provided by the arresting pin (5).

5. Lock cylinder (1) according to Claim 4, **characterized in that** the at least one passive sensor part (10) is fixed to the arresting pin (5), in particular **in that** the at least one passive sensor part (10) is connected to the arresting pin via a form-fitting and/or bonded and/or force-fitting connection.

6. Lock cylinder (1) according to Claim 4, **characterized in that** the at least one passive sensor part (10) forms an integral constituent part of the arresting pin (5).

7. Lock cylinder (1) according to one of the preceding claims, **characterized in that** the sensor unit (8) comprises a Hall sensor; or **in that** the sensor unit (8) comprises an optical sensor; or **in that** the sensor unit (8) comprises a capacitive sensor; or in that the sensor unit (8) comprises an inductive sensor.

8. Lock cylinder (1) according to one of the preceding claims, **characterized in that** the drive device (7) is an electric motor which can be controlled on the basis of the sensor data provided by the sensor unit.

9. Lock cylinder (1) according to one of the preceding claims, **characterized in that** the lock cylinder (1) also comprises a reading element, which can be used to request information from a key (11) which interacts with the lock cylinder (1), wherein, with the key authorized, the drive device (7) can be moved from the arresting position into the release position.

10. Lock cylinder (1) according to one of the preceding claims, **characterized in that** the arresting pin (5) has, on its outer side, a helical groove (11), and a pin (13) which is mounted on the stator (2) engages in said groove (11), wherein, on account of the engagement between the fixed pin (13) and the said groove (12), rotation of the arresting pin (5) about a second axis of rotation (D2) is converted into a longitudinal movement of the arresting pin (5).

11. Lock cylinder (1) according to one of the preceding claims, **characterized in that** the arresting pin (5) and the drive device (7) are mounted in a common bore (14) on the stator (2); or **in that** the arresting pin (5) and the drive device (7) are arranged in a common bore (14) in an insert (21) which can be connected to the stator (2).

12. Lock cylinder according to one of the preceding claims, **characterized in that** the driver (6) engages in an opening (15) on the arresting pin (5), wherein the connection between the driver (6) and the opening (15) is such that rotation of the driver (6) can be transmitted to the arresting pin (5), and that longitudinal displacement in the direction of the second axis of rotation (D2) of the driver (6) is permitted.

## Revendications

1. Cylindre de serrure (1), comprenant :
un stator (2) ;
un rotor (3) monté rotatif autour d'un premier axe de rotation (D1) dans le stator (2) ; et
un dispositif de blocage (4) monté dans le stator (2) ;
le dispositif de blocage (4) comprenant un boulon de blocage (5), un tenon (6) coopérant avec le boulon de blocage (5) et un dispositif d'entraînement (7) agissant sur le boulon de blocage (5) par l'intermédiaire du tenon (6), et
le boulon de blocage (5) pouvant être déplacé par le dispositif d'entraînement (7) le long d'une direction de blocage (S) dans une position de blocage dans laquelle une rotation du rotor (3) autour du premier axe de rotation (D1) est empêchée, et le long d'une direction de déblocage (F) opposée à la direction de blocage (S) et dans laquelle une rotation du rotor (3) autour du premier axe de rotation (D1) est possible,
le cylindre de serrure (1) présentant en outre au moins une unité de capteur (8) pour détecter la position du boulon de blocage (5),
**caractérisé**
**en ce que** l'unité de capteur (8) présente au moins une partie de capteur active (9) et au moins une partie de capteur passive (10), la partie de capteur active (9) présentant une zone de détection (E), et la partie de capteur passive (10) pouvant être détectée par la partie de capteur active (9) lorsque la partie de capteur passive (10) se trouve dans la zone de détection (E) de la partie de capteur active (9), et la partie de capteur active (9) pouvant émettre un signal de capteur à destination d'un dispositif de commande et/ou du dispositif d'entraînement (7), et
**en ce qu'**exactement une seule desdites parties de capteur passives (10) est située au niveau du boulon de blocage (5), et en ce qu'au moins deux, en particulier exactement deux, parties de capteur actives (9) situées de manière espacée l'une par rapport à l'autre, sont disposées au niveau du stator (2), ladite partie de capteur passive (10) se trouvant dans la position de déblocage dans la zone de détection (E) d'une des deux parties de capteur actives (9), et ladite partie de capteur passive (10) se trouvant dans la position de blocage dans la zone de détection (E) de l'autre des deux parties de capteur actives (10).

2. Cylindre de serrure (1) selon la revendication 1, **caractérisé en ce que** ladite au moins une unité de capteur (8) est disposée de telle sorte qu'il est possible de détecter si le boulon de blocage (5) se trouve dans la position de déblocage ou dans la position de blocage.

3. Cylindre de serrure (1) selon la revendication 2, **caractérisé en ce que** ladite au moins une unité de capteur (8) est disposée de telle sorte que des positions intermédiaires du boulon de blocage (5) entre la position de déblocage et la position de blocage ne peuvent pas être détectées ; ou **en ce que** ladite au moins une unité de capteur (8) est disposée de telle sorte que des positions intermédiaires du boulon de blocage (5) entre la position de déblocage et la position de blocage peuvent être détectées.

4. Cylindre de serrure (1) selon l'une quelconque des revendications précédentes, **caractérisé en ce que** ladite au moins une partie de capteur active (9) est disposée au niveau du stator (2), et **en ce que** ladite au moins une partie de capteur passive (10) est disposée au niveau du boulon de blocage (5), ou **en ce que** ladite au moins une partie de capteur passive (10) est fournie par le boulon de blocage (5).

5. Cylindre de serrure (1) selon la revendication 4, **caractérisé en ce que** ladite au moins une partie de capteur passive (10) est reliée solidement au boulon de blocage (5), en particulier **en ce que** ladite au moins une partie de capteur passive (10) est reliée au boulon de blocage par une liaison par complémentarité de forme et/ou par liaison de matière et/ou par une liaison par adhérence.

6. Cylindre de serrure (1) selon la revendication 4, **caractérisé en ce que** ladite au moins une partie de capteur passive (10) fait partie intégrante du boulon de blocage (5).

7. Cylindre de serrure (1) selon l'une quelconque des revendications précédentes, **caractérisé en ce que** l'unité de capteur (8) comprend un capteur de Hall ; ou en ce que l'unité de capteur (8) comprend un capteur optique ; ou **en ce que** l'unité de capteur (8) comprend un capteur capacitif ; ou **en ce que** l'unité de capteur (8) comprend un capteur inductif.

8. Cylindre de serrure (1) selon l'une quelconque des revendications précédentes, **caractérisé en ce que** le dispositif d'entraînement (7) est un moteur électrique qui peut être commandé sur la base des données de capteur fournies par l'unité de capteur.

9. Cylindre de serrure (1) selon l'une quelconque des revendications précédentes, **caractérisé en ce que** le cylindre de serrure (1) comprend en outre un élément de lecture qui permet d'extraire des informations d'une clé (11) coopérant avec le cylindre de serrure (1), le dispositif d'entraînement (7) pouvant être déplacé de la position de blocage à la position de déblocage si la clé est autorisée.

10. Cylindre de serrure (1) selon l'une quelconque des revendications précédentes, **caractérisé en ce que** le boulon de blocage (5) présente côté extérieur une rainure de forme hélicoïdale (11), une goupille (13) montée sur le stator (2) venant en prise dans ladite rainure (11), une rotation du boulon de blocage (5) autour d'un deuxième axe de rotation (D2) étant convertie en un mouvement longitudinal du boulon de blocage (5) en raison de ladite prise entre la goupille fixe (13) et ladite rainure (12).

11. Cylindre de serrure (1) selon l'une quelconque des revendications précédentes, **caractérisé en ce que** le boulon de blocage (5) et le dispositif d'entraînement (7) sont montés dans un alésage commun (14) sur le stator (2) ; ou **en ce que** le boulon de blocage (5) et le dispositif d'entraînement (7) sont montés dans un alésage commun (14) dans un insert (21) qui peut être relié au stator (2).

12. Cylindre de serrure selon l'une quelconque des revendications précédentes, **caractérisé en ce que** le tenon (6) vient prise dans une ouverture (15) sur le boulon de blocage (5), la liaison entre le tenon (6) et l'ouverture (15) étant réalisée de telle sorte qu'une rotation du tenon (6) peut être transmise au boulon de blocage (5), et **en ce qu'**une translation longitudinale en direction du deuxième axe de rotation (D2) du tenon (6) est autorisée.
